# EUROPÄISCHE PATENTSCHRIFT

(11) **EP 0 710 774 B1**
(45) Veröffentlichungstag und Bekanntmachung des Hinweises auf die Patenterteilung: **09.01.2002**
(21) Anmeldenummer: 95115386.5
(22) Anmeldetag: 29.09.1995
(51) Int. Cl.: F15B 15/20, F15B 1/00

(54) **Arbeitszylinder**
Power cylinder
Verin de travail

(30) Priorität: 07.11.1994 DE 4439667
(43) Veröffentlichungstag der Anmeldung: 08.05.1996
(73) Patentinhaber: FESTO AG & Co, 73734 Esslingen (DE)
(72) Erfinder: Müller, Lothar, D-73734 Esslingen (DE)
(74) Vertreter: Abel, Martin, Dipl.-Ing.

(56) Entgegenhaltungen:
- EP-A- 0 053 370
- EP-A- 0 149 908
- DE-A- 3 233 739
- GB-A- 1 347 264
- US-A- 3 136 220
- US-A- 5 241 896
- "Einsatz und Betrieb von Hydrospeichern" O+P KONSTRUKTIONSHANDBUCH 79/80, Bd. 23, Nr. 10B, 1979, MAINZ, Seiten 33-36, XP002066862

## Beschreibung

Die Erfindung betrifft einen Arbeitszylinder, mit einem Gehäuse, in dem ein Kolbenraum ausgebildet ist, in dem sich ein durch Fluidbeaufschlagung zu einer Bewegung antreibbarer Kolben befindet, und mit einem als integraler Bestandteil des Gehäuses ausgeführten und von einer Druckmittelquelle gespeisten Druckmittelspeicher, der über mindestens eine mit dem Kolbenraum in Fluidverbindung stehende und gemeinsam mit dem Kolbenraum in dem Gehäuse ausgebildete Speicherkammer verfügt, die wie der Kolbenraum eine lineare Längserstreckung aufweist.

Verschiedene Varianten eines derartigen Arbeitszylinders gehen aus der DE 32 33 739 A hervor. Dort wird das im Druckspeicher gespeicherte Druckmittel für die Rückstellung des Kolbens nach Beendigung der Arbeitsbewegung herangezogen. Der Druckmittelspeicher enthält eine Speicherkammer, die entweder in axialer Verlängerung des Kolbenraumes oder als den Kolbenraum koaxial umschließender Ringraum ausgebildet ist.

Bei einem aus der GB 1 347 264 hervorgehenden Arbeitszylinder ist ebenfalls ein Druckmittelspeicher vorgesehen, der eine ringförmige Speicherkammer aufweist, die den Kolbenraum koaxial umschließt.

Die US 3 136 220 zeigt einen Arbeitszylinder mit integriertem Druckmittelspeicher, wobei die Speicherkammer und der Kolbenraum hintereinander angeordnet sind.

Es ist die Aufgabe der vorliegenden Erfindung, einen Arbeitszylinder zu schaffen, der über einen kostengünstigen und kompakten Aufbau verfügt.

Zur Lösung dieser Aufgabe ist bei einem Arbeitszylinder der eingangs genannten Art vorgesehen, daß der Kolbenraum und mindestens eine Speicherkammer mit Abstand und bezüglich Längserstreckung parallel zueinander seitlich nebeneinanderliegend angeordnet sind, wobei sie sich in einem von einem extrudierten Bauteil gebildeten Rohrabschnitt des Gehäuses befinden, in den sie beim Extrudieren eingeformt wurden.

Somit verfügt der Arbeitszylinder über einen eigenen Druckmittelspeicher, wobei der Arbeitszylinder und der Druckmittelspeicher in kompakter Bauweise vereinigt sind. Der Druckmittelspeicher stellt in unmittelbarer Nähe des Kolbenraumes des Arbeitszylinders ein Druckmittelvolumen zur Verfügung, dessen Größe sich problemlos derart bemessen läßt, daß die von Fall zu Fall erforderliche Zylinderfunktion zuverlässig abgerufen werden kann. Durch die Nähe zum Kolbenraum ergeben sich kurze Fluidwege, so daß kein nennenswerter Druckabfall stattfindet und der Arbeitszylinder über ein sehr gutes Ansprechverhalten verfügt. Dabei eröffnen sich vielfältige Gestaltungs- und Anwendungsmöglichkeiten, die unter anderem davon abhängig sind, ob die Speicherkammer des Druckmittelspeichers ständig mit wenigstens einer Arbeitskammer des Arbeitszylinders in Verbindung steht, oder ob in die Fluidverbindung Steuerelemente zwischengeschaltet sind, die eine Steuerung des Durchtrittsquerschnittes ermöglichen. Indem man einen Rohrabschnitt des Gehäuses als extrudiertes Bauteil ausführt, in das der Kolbenraum und die Speicherkammer integral eingeformt sind, läßt sich kostengünstig eine kompakte Einheit realisieren.

Vorteilhafte Weiterbildungen der Erfindung sind in den Unteransprüchen aufgeführt.

Bei einer besonders kompakten Bauform verfügt der Kolbenraum über einen ellipsenähnlich konturierten ovalen Querschnitt, und der Querschnitt der Speicherkammer ist rechteckförmig gestaltet.

Bei einer Ausgestaltung, bei der die Speicherkammer des Druckmittelspeichers in ständiger Verbindung mit der einen Arbeitskammer des Kolbenraumes steht, läßt sich der Druckmittelspeicher zur Bildung einer Fluidfeder, insbesondere einer Luftfeder, heranziehen, die den Kolben in eine Ausgangslage vorspannt. Beim Verlagern des Kolbens arbeitet dieser somit gegen ein Fluidpolster, wobei der Gegendruck zweckmäßigerweise durch ein Überdruckventil eingestellt werden kann.

Eine weitere vorteilhafte Ausgestaltung sieht vor, daß die Fluidverbindung zwischen der mindestens einen Speicherkammer und dem Kolbenraum eine hinsichtlich des Durchtrittsquerschnittes gesteuerte Verbindung ist, wobei zweckmäßigerweise beide Arbeitskammern des Kolbenraumes über eine eigene gesteuerte Fluidverbindung mit der Speicherkammer kommunizieren. Als Steuerelement kann ein Steuerventil vorgesehen sein, beispielsweise in der Ausgestaltung als 3/2-Wegeventil, wobei die Steuerventile in das Gehäuse integriert sein können, um einen weiteren Beitrag zur Kompaktheit des Arbeitszylinders zu liefern.

Es wäre möglich, den Druckmittelspeicher mit mehreren voneinander unabhängigen Speicherkammern auszustatten, in denen unterschiedliche Fluidmengen und/oder unterschiedliche Fluiddrücke zur Verfügung gestellt werden, um entsprechend der jeweils gewählten Verbindung mit dem Kolbenraum unterschiedliche Betriebsverhalten herbeizuführen. Auf diese Weise ließen sich ohne großen Aufwand die Geschwindigkeit und/oder die Stellkraft variieren.

Nachfolgend wird die Erfindung anhand der beiliegenden Zeichnung näher erläutert. In dieser zeigen:
- Fig. 1: eine erste Bauform des erfindungsgemäßen Arbeitszylinders in perspektivischer Darstellung,
- Fig. 2: einen Längsschnitt durch den Arbeitszylinder aus Fig. 1 gemäß Schnittlinie II-II,
- Fig. 3: in schematischer Darstellung ein mehrere der erfindungsgemäßen Arbeitszylinder umfassendes Druckmittelnetz,
- Fig. 4: eine weitere Bauform des erfindungsgemäßen Arbeitszylinders im Längsschnitt, analog der Darstellungsweise gemäß Fig. 2,
- Fig. 5: ein weiteres Ausführungsbeispiel des erfindungsgemäßen Arbeitszylinders, bei dem ein Druckmittelspeicher in Mehrkammerausführung vorgesehen ist.

Der beispielsgemäße Arbeitszylinder verfügt über ein insgesamt mit 1 bezeichnetes Gehäuse, das sich aus einem mittleren Rohrabschnitt 2 und zwei stirnseitig an diesen Rohrabschnitt 2 angesetzten Abschlußdeckeln 3, 4 zusammensetzt. In dem Rohrabschnitt 2 ist ein über die gesamte Länge durchgehender, sich linear erstreckender Kolbenraum 5 ausgebildet, der eine zylindrische Querschnittskontur hat.

Der Kolbenraum 5 öffnet sich zu beiden Stirnseiten des Rohrabschnittes 2 und ist dort durch die angesetzten Abschlußdeckel 3, 4 dicht verschlossen.

In dem Kolbenraum 5 ist ein Kolben 6 axial verschiebbar angeordnet. Er arbeitet dichtend mit der Umfangswand des Kolbenraumes 5 zusammen und unterteilt diesen axial in zwei Arbeitskammern 7, 8. Auf noch zu erläuternde Art und Weise sind beide Arbeitskammern 7, 8 mit einem nachfolgend als Druckmittel bezeichneten, unter Druck stehenden Fluid beaufschlagbar, um den Kolben 6 zu einer Linearbewegung in die eine oder andere Richtung anzutreiben. Beim Ausführungsbeispiel ist Druckluft als Druckmittel vorgesehen.

Die Bewegung des Kolbens 6 ist außerhalb des Gehäuses 1 abgreifbar. Hierzu steht der Kolben 6 mit einer Kolbenstange 12 in Verbindung, die wenigstens einen Abschlußdeckel 4 zur Außenseite hin durchsetzt und deren äußerer Abschnitt 13 die Verbindung mit einem zu bewegenden Gegenstand ermöglicht. In der entsprechenden Durchbrechung 14 des Abschlußdeckels 3 ist eine mit der Kolbenstange 12 zusammenwirkende Dichtungs- und/oder Führungseinrichtung 15 vorgesehen.

Integraler Bestandteil des Gehäuses 1 und vorliegend des Rohrabschnittes 2 ist ein Druckmittelspeicher 16. In dem Gehäuse 1 ist also die übliche Gehäusefunktion und eine Speicherfunktion vereinigt. Der Druckmittelspeicher 16 wird bei den Ausführungsbeispielen der Fig. 1 bis 4 von einer Speicherkammer 17 gebildet, die wie der Kolbenraum 5 als Hohlraum in dem Rohrabschnitt 2 ausgeführt ist. Die Speicherkammer 17 verläuft parallel zur Längserstreckung des Kolbenraumes 5 und der in diesem vorgesehenen Kolbenlauffläche. Sie ist zu den beiden einander entgegengesetzten axialen Stirnseiten 18, 18' des Rohrabschnittes 2 offen und dort wie der Kolbenraum 5 durch den zugeordneten Abschlußdeckel 3, 4 abgeschlossen.

Auf Grund der geschilderten Ausgestaltung des Kolbenraumes 5 und der Speicherkammer 17 läßt sich der Rohrabschnitt 2 sehr einfach in Gestalt eines extrudierten bzw. gezogenen Profilteils herstellen, wobei der Kolbenraum 5 und die Speicherkammer 17 unmittelbar bei der Herstellung im Extrudierverfahren eingebracht werden. Der Rohrabschnitt 2 stellt somit praktisch ein Doppelrohr-Bauteil dar, wobei zumindest die Wandung der Speicherkammer 17 nach dem Extrudieren keiner weiteren Nachbearbeitung bedarf, da sie keine Lauffläche bildet und keine bewegten Teile führen muß.

An dem Gehäuse 1 und vorzugsweise an dem Rohrabschnitt 2 ist eine Anschlußöffnung 22 vorgesehen, die von außen her zugänglich ist und in die Speicherkammer 17 ausmündet. Über diese Anschlußöffnung 22 ist die Speicherkammer 17 mit einer Druckmittelquelle P verbindbar. Beispielsgemäß erfolgt die Verbindung über eine starre oder flexible Leitung 23, die an die Anschlußöffnung 22 lösbar anschraubbar ist. Bei der Druckmittelquelle P handelt es sich beispielsgemäß um einen Verdichter bzw. Kompressor. Über einen eigenen Druckmittelspeicher braucht diese extern angeordnete Druckmittelquelle P nicht notwendigerweise zu verfügen.

Über die vorzugsweise ständig anliegende Druckmittelquelle P wird in der Speicherkammer 17 stets ein bestimmtes Luftvolumen zur Verfügung gestellt. Der in der Speicherkammer 17 herrschende Druckmitteldruck wird über einen sogenannten Druckminderer bzw. ein Druckregelventil 24 bedarfsgemäß vorgegeben, das in die Verbindung zwischen der Speicherkammer 17 und der Druckmittelquelle P eingeschaltet ist. Auf diese Weise kann die Einhaltung konstanter Druckverhältnisse in dem Druckmittelspeicher 16 gewährleistet werden. Das Druckregelventil 24 kann im Verlauf der Leitung 23 angeordnet sein, ist vorzugsweise jedoch in das Gehäuse 1 integriert.

Die Speicherkammer 17 und der Kolbenraum 5 stehen über wenigstens einen Kanal 25, 25' in Fluidverbindung. Auf diese Weise ist dem Kolbenraum 5 Druckmittel aus der Speicherkammer 17 zuführbar. Da sich letztere in unmittelbarer Nähe des Kolbenraumes 5 befindet, tritt kein nennenswerter Druckabfall auf, so daß sich ein sehr gutes Ansprechverhalten in bezug auf die Kolbenbewegung ergibt. Dies auch bei langhubiger Ausführung des Arbeitszylinders.

Im Falle der Ausführungsform gemäß Fig. 1 bis 3 stehen beide Arbeitskammern 7, 8 unabhängig voneinander in Fluidverbindung mit der Speicherkammer 17. In beiden Fällen handelt es sich um Verbindungen, die hinsichtlich des dem Druckmittel zur Verfügung gestellten Durchtrittsquerschnittes steuerbar sind. Entsprechende Steuereinrichtungen sind in Fig. 1 und 2 bei 26 angedeutet und vorliegend von Steuerventilen 27, 27' gebildet. Die beiden Arbeitskammern 7, 8 stehen jeweils über einen der erwähnten Kanäle 25, 25' mit der Speicherkammer 17 in Verbindung, und jeder dieser Kanäle 25, 25' wird von einem Steuerventil 27, 27' beherrscht, das zweckmäßigerweise in den betreffenden Kanal zwischengeschaltet ist. Die beispielsgemäßen Steuerventile 27, 27' sind Schaltventile, die den Durchgang durch den zugeordneten Kanal 25, 25' wahlweise freigeben oder vollständig absperren. Es versteht sich jedoch, daß ohne weiteres auch Steuerventile vorgesehen werden können, mit denen sich Zwischenstellungen zwischen der Schließstellung und der maximalen Offenstellung vorgeben lassen, wobei insbesondere an sogenannte Proportionalventile gedacht ist.

Die beispielsgemäßen Steuerventile 27, 27' sind zur Erzielung einer platzsparenden Bauform in das Gehäuse 1 des Arbeitszylinders integriert. Zu diesem Zweck sind die beiden Steuerventile 27, 27' beim Ausführungsbeispiel in die beiden einander entgegengesetzt angeordneten Abschlußdeckel 3, 4 eingebaut, in denen sie vorzugsweise vollständig versenkt aufgenommen sind. Dabei kommuniziert jedes Steuerventil 27, 27' mit mehreren Kanälen, die im Innern des zugeordneten Abschlußdeckels 3, 4 verlaufen. Hierbei handelt es sich als erstes um den schon erwähnten Verbindungskanal 25, 25', der durch das Steuerventil 27, 27' in zwei Kanalabschnitte 28, 28' unterteilt wird, wovon der eine in die Speicherkammer 17 und der andere in die zugeordnete Arbeitskammer 7 bzw. 8 mündet. Des weiteren ist ein Entlüftungskanal 32 vorhanden, der ebenfalls einerseits mit dem Steuerventil 27, 27' in Verbindung steht, andererseits jedoch zur Umgebung offen ist und an der Außenfläche des zugeordneten Abschlußdeckels 3, 4 ausmündet. Hier können selbstverständlich weiterführende Leitungen oder Schalldämpfer angebracht werden.

Die beispielsgemäßen Steuerventile 27, 27' sind als sogenannte 3/2-Wegeventile ausgeführt und sehen zwei mögliche Schaltstellungen vor. In der ersten Schaltstellung, der Offenstellung, sind die beiden Kanalabschnitte 28, 28' miteinander verbunden, so daß der Durchgang durch den betreffenden Verbindungskanal 25, 25' freigegeben ist. In der zweiten Schaltstellung, der Schließstellung, ist der in die Speicherkammer 17 führende Kanalabschnitt 28 abgesperrt, während der zweite Kanalabschnitt 28' mit dem Entlüftungskanal 32 verbunden ist, so daß Druckmittel aus der zugeordneten Arbeitskammer 7 bzw. 8 verdrängt werden kann. Auf diese Weise dient der Druckmittelspeicher 16 als interne Druckmittelquelle, von der aus die Arbeitskammern 7, 8 nach Bedarf gespeist werden und wobei je nach Schaltstellung der Steuerventile 27, 27' eine Bewegung des Kolbens 6 in einer gewünschten Richtung verursacht werden kann.

Die Steuerventile 27, 27' sind zweckmäßigerweise elektrisch betätigt und können als Magnetventile ausgeführt sein. Elektrische Zuleitungen sind bei 33 angedeutet.

Mehrere Arbeitszylinder der in Fig. 1 und 2 gezeigten Art lassen sich im Rahmen eines Druckmittelnetzes miteinander kombinieren, wie es in Fig. 3 schematisch angedeutet ist. Hier sind mehrere Arbeitszylinder über die erwähnten Leitungen 23 an eine gemeinsame Druckluftquelle P angeschlossen, die parallel die Druckmittelspeicher 16 aller Arbeitszylinder gefüllt hält. Da jedem Arbeitszylinder in unmittelbarer Nähe sein eigener Druckmittelspeicher 16 zugeordnet ist, liegt selbst bei gleichzeitiger Betätigung sämtlicher Arbeitszylinder in jedem Kolbenraum ausreichend Druck und Luftvolumen an, um eine sichere Funktion zu gewährleisten.

Eine weitere Bauform des erfindungsgemäßen Arbeiszylinders ist in Fig. 4 gezeigt. In diesem Falle steht lediglich eine der Arbeitskammern 7 mit der Speicherkammer 17 in Fluidverbindung, wobei es sich um eine ungesteuerte ständige Verbindung handelt, die durch einen im Gehäuse 1 ausgebildeten Verbindungskanal 25 bereitgestellt wird. Dies bewirkt, daß die angeschlossene Arbeitskammer 7 ständig von Druckmittel beaufschlagt wird und unter Druck steht. Die beaufschlagte Arbeitskammer 7 ist zweckmäßigerweise die kolbenstangenseitige Arbeitskammer, so daß der herrschende Druckmitteldruck die Kolben-Kolbenstangen-Kombination ständig im Einfahrsinne beaufschlagt. Die Druckluft hat hier die Funktion einer fluidischen Rückstellfeder, die versucht, den Kolben 6 immer in einer Ausgangsstellung an dem der Kolbenstange 12 abgewandten Abschlußdeckel 3 zu halten.

Die zweite Arbeitskammer 8 steht über ein zwischengeschaltetes Steuerventil 34 mit der Druckmittelquelle P in Verbindung. In einer ersten Schaltstellung des Steuerventils 34 ist die zugeordnete Arbeitskammer 8 entlüftet, so daß der Kolben 6, verursacht durch das gespeicherte Druckmittel, in der eingefahrenen Ausgangsstellung gehalten wird. Nach dem Umschalten des Steuerventils 34 in eine zweite Schaltstellung gelangt Druckmittel von der Druckmittelquelle P in die Arbeitskammer 8 und verschiebt den Kolben 6 entgegen der Rückstellkraft in Richtung zum gegenüberliegenden Abschlußdeckel 4. Dabei wird die in dem Kammersystem bestehend aus der kolbenstangenseitigen Arbeitskammer 7 und der Speicherkammer 17 vorhandene Luft komprimiert, so daß der Kolben 6 nach dem erneuten Umschalten des Steuerventils 34 in die Ausgangsstellung zurückgedrängt wird.

Zweckmäßigerweise ist an die Speicherkammer 17 in diesem Falle ein Überdruckventil 35 angeschlossen, das bei einem voreinstellbaren Druckanstieg öffnet, um den in dem erwähnten Kammersystem herrschenden Druck zu begrenzen und zu gewährleisten, daß der Kolben 6 den maximal möglichen Hub ausführen kann.

Die Speisung des Druckmittelspeichers 16 erfolgt über eine Leitung 23 der bereits oben geschilderten Art, die eine Anschlußöffnung 22 des Druckmittelspeichers 16 mit der Druckmittelquelle P verbindet. Hier ist wiederum zweckmäßigerweise ein Druckregelventil 24 eingeschaltet. Ferner befindet sich in dieser Verbindung ein Rückschlagventil 36, das in Richtung zur Druckmittelquelle P sperrt, um ein Zurückdrängen von Fluid zu verhindern.

Sowohl das Überdruckventil 35 als auch das Druckregelventil 24 und das Rückschlagventil 36 können in das Gehäuse 1 integriert sein.

Es versteht sich, daß die der Kolbenstange 12 abgewandte Arbeitskammer 8 anstelle einer direkten Verbindung zur Druckmittelquelle P auch über die Speicherkammer 17 gespeist werden kann, indem das betreffende Steuerventil 34 in der zu Fig. 1 bis 3 beschriebenen Art und Weise angeordnet und geschaltet wird.

Als Material für das Gehäuse 1 wird zweckmäßigerweise Aluminiummaterial verwendet. Es eignet sich sehr gut für die Herstellung durch Extrudieren. Die Integration in das Zylindergehäuse gestattet besonders kompakte Bauformen, da man die Möglichkeit hat, der Speicherkammer 17 praktisch beliebige Querschnittsformen zu verleihen und diese optimal im Gehäusequerschnitt unterzubringen.

Beim Ausführungsbeispiel verfügt der Arbeitszylinder über ein Gehäuse, das trotz der Integration mehrerer Hohlräume verhältnismäßig flach baut. Erreicht wird dies zum einen dadurch, daß ein ellipsenähnlich oval konturierter Kolbenraum 5 mit entsprechend konturiertem Kolben 6 zur Anwendung kommt und die zugeordnete Speicherkammer 17 einen rechteckquerschnitt mit relativ geringer Höhe aufwéist. Die Anordnung ist so getroffen, daß die Längsachsen der Querschnitte des Kolbenraumes 5 und der darüber angeordneten Speicherkammer 17 parallel zueinander ausgerichtet sind, so daß sich eine minimale Bauhöhe einstellt.

Es wäre denkbar, den Arbeitszylinder mit mehreren Speicherkammern 17 auszustatten. Diese könnten derart miteinander verknüpft sein, daß sich das zur Verfügung gestellte Speichervolumen insgesamt vergrößert. Dies macht es möglich, mehrere Steuerkammern 17 in günstigster Verteilung im Innern der Gehäusewandung vorzusehen.

Möglich wäre auch die in Fig. 5 schematisch angedeutete Bauform, bei der mehrere Speicherkammern 17, hier: zwei Stück, unabhängig voneinander ausgebildet sind und einen unterschiedlichen Innendruck aufweisen. Dies läßt sich beispielsweise dadurch verwirklichen, daß zwar alle Speicherkammern 17 mit der gleichen Druckmittelquelle P kommunizieren, daß jeder Speicherkammer 17 jedoch ein eigenes Druckregelventil 24 zugeordnet ist, mit dem sich der Speicherdruck nach Bedarf vorgeben läßt. Diese Anordnung ermöglicht es, die beiden Arbeitskammern 7, 8 mit unterschiedlichen Fluiddrücken zu beaufschlagen, wobei es ohne weiteres möglich wäre, jede Arbeitskammer 7, 8 mit sämtlichen Speicherkammern 17 gesteuert zu verbinden, um durch Betätigung des betreffenden Steuerventils eine jeweilige Arbeitskammer mit einer beliebigen Speicherkammer 17 zu verbinden.

In der schematischen Darstellung der Fig. 5 sind die beiden vorhandenen Speicherkammern 17 in Längsrichtung des Gehäuses 1 hintereinanderliegend gezeigt. Es versteht sich jedoch, daß die mehreren Speicherkammern 17 tatsächlich nebeneinanderliegen und jeweils nach Art der in Fig. 1 bis 4 gezeigten Speicherkammern über die gesamte Länge des Rohrabschnittes 2 durchgehen, um auch hier eine einfache Herstellung durch Extrudieren zu ermöglichen.

## Patentansprüche

1. Arbeitszylinder, mit einem Gehäuse (1), in dem ein Kolbenraum (5) ausgebildet ist, in dem sich ein durch Fluidbeaufschlagung zu einer Bewegung antreibbarer Kolben (6) befindet, und mit einem als integraler Bestandteil des Gehäuses (1) ausgeführten und von einer Druckmittelquelle (P) gespeisten Druckmittelspeicher (16), der über mindestens eine mit dem Kolbenraum (5) in Fluidverbindung stehende und gemeinsam mit dem Kolbenraum (5) in dem Gehäuse (1) ausgebildete Speicherkammer (17) verfügt, die wie der Kolbenraum (5) eine lineare Längserstreckung aufweist, **dadurch gekennzeichnet, daß** der Kolbenraum (5) and mindestens eine Speicherkammer (17) mit Abstand und bezüglich Längserstreckung parallel zueinander seitlich nebeneinanderliegend angeordnet sind, wobei sie sich in einem von einem extrudierten Bauteil gebildeten Rohrabschnitt (2) des Gehäuses (1) befinden, in den sie beim Extrudieren eingeformt wurden.

2. Arbeitszylinder nach Anspruch 1, **dadurch gekennzeichnet, daß** der Kolbenraum (5) und die Speicherkammer (17) des Druckmittelspeichers (16) jeweils einen länglichen Querschnitt aufweisen, wobei die Längsachsen der Querschnitte parallel zueinander verlaufen.

3. Arbeitszylinder nach Anspruch 1 oder 2, **dadurch gekennzeichnet, daß** der Kolbenraum (5) einen ellipsenähnlich konturierten Querschnitt aufweist.

4. Arbeitszylinder nach einem der Ansprüche 1 bis 3, **dadurch gekennzeichnet, daß** die Speicherkammer (17) einen rechteckähnlich konturierten Querschnitt aufweist.

5. Arbeitszylinder nach einem der Ansprüche 1 bis 4, **dadurch gekennzeichnet, daß** das Gehäuse aus Aluminiummaterial besteht.

6. Arbeitszylinder nach einem der Ansprüche 1 bis 5, **dadurch gekennzeichnet, daß** die Speicherkammer (17) des Druckmittelspeichers (16) in ständiger Verbindung mit der einen der beiden vom Kolben (6) im Kolbenraum (5) abgeteilten Arbeitskammern (7, 8) steht.

7. Arbeitszylinder nach Anspruch 6, **dadurch gekennzeichnet, daß** am Kolben (6) eine Kolbenstange (12) angeordnet ist, wobei die mit der Speicherkammer (17) kommunizierende Arbeitskammer die kolbenstangenseitige Arbeitskammer (7) ist.

8. Arbeitszylinder nach Anspruch 6 oder 7, **dadurch gekennzeichnet, daß** an die Speicherkammer (17) ein Überdruckventil (35) angeschlossen ist.

9. Arbeitszylinder nach einem der Ansprüche 6 bis 8, **dadurch gekennzeichnet, daß** der andere Arbeitsraum (8) über ein zum Beispiel als 3/2-Wegeventil ausgebildetes Steuerventil (34) mit der Druckmittelquelle (P) verbunden ist.

10. Arbeitszylinder nach einem der Ansprüche 1 bis 9, **dadurch gekennzeichnet, daß** die Fluidverbindung zwischen der mindestens einen Speicherkammer (17) und dem Kolbenraum (5) eine hinsichtlich des Durchtrittsquerschnittes steuerbare Verbindung ist.

11. Arbeitszylinder nach Anspruch 10, **dadurch gekennzeichnet, daß** in die Fluidverbindung mindestens ein Steuerventil (27, 27') eingeschaltet ist, beispielsweise ein 3/2-Wegeventil.

12. Arbeitszylinder nach Anspruch 11, **dadurch gekennzeichnet, daß** eine oder jede der beiden vom Kolben (6) im Kolbenraum (5) abgeteilten Arbeitskammern (7, 8) über einen im Gehäuse (1) ausgebildeten Verbindungskanal (25, 25') mit der Speicherkammer (17) kommunizieren, wobei in den jeweiligen Verbindungskanal (25, 25') ein zweckmäßigerweise in das Gehäuse (1) eingebautes Steuerventil (27, 27') eingeschaltet ist.

13. Arbeitszylinder nach Anspruch 11 oder 12, **dadurch gekennzeichnet, daß** ein jeweiliges Steuerventil (27, 27') in einen stirnseitigen Abschlußdeckel (3, 4) des Gehäuses (1) eingebaut ist.

14. Arbeitszylinder nach einem der Ansprüche 1 bis 13, **dadurch gekennzeichnet, daß** zwischen den Druckmittelspeicher (16) und die Druckmittelquelle (P) ein Druckregelventil (24) eingeschaltet ist.

15. Arbeitszylinder nach Anspruch 14, **dadurch gekennzeichnet, daß** zu dem Druckregelventil (24) ein Rückschlagventil (36) in Reihe geschaltet ist.

16. Arbeitszylinder nach Anspruch 14 oder 15, **dadurch gekennzeichnet, daß** das betreffende Ventil (24, 36) in den Druckspeicher (16) oder das Gehäuse (1) eingebaut ist.

17. Arbeitszylinder nach einem der Ansprüche 1 bis 16, **dadurch gekennzeichnet, daß** er Bestandteil einer parallelgeschalteten Mehrfachanordnung von Arbeitszylindern mit Druckmittelspeicher (16) ist, wobei alle in oder am jeweils zugeordneten Arbeitszylinder angeordneten Druckmittelspeicher (16) an eine gemeinsame Druckmittelquelle (P) angeschlossen sind.

18. Arbeitszylinder nach einem der Ansprüche 1 bis 17, **dadurch gekennzeichnet, daß** der Druckmittelspeicher (16) mehrere voneinander getrennte Speicherkammern (17) aufweist, die unterschiedliche Fluidmengen und/oder unterschiedliche Fluiddrücke zur Verfügung stellen können.

## Claims

1. Operating cylinder with a housing (1) in which is formed a piston space (5) in which is located a piston (6) capable of being driven to movement by means of fluid pressurisation, and with a pressure medium accumulator (16), designed as an integral part of the housing (1) and supplied from a pressure medium source (P), which has at least one accumulator chamber (17) in fluid connection with the piston space (5) and formed together with the piston space (5) in the housing (1), and having like the piston space (5) a linear longitudinal extent, **characterized in that** the piston space (5) and one or more of the accumulator chambers (17) are arranged alongside one another, wherein they are located in a tube section (2) of the housing (1) formed by an extruded component, in which they are formed during extrusion.

2. Operating cylinder according to claim 1, **characterized in that** the piston space (5) and the accumulator chamber (17) of the pressure medium accumulator (16) each have an elongated cross-section, wherein the longitudinal axes of the cross-sections run parallel to one another.

3. Operating cylinder according to claim 1 or 2, **characterized in that** the piston space (5) has an ellipse-like cross-section.

4. Operating cylinder according to any of claims 1 to 3, **characterized in that** the accumulator chamber (17) has a rectangular-shaped cross-section.

5. Operating cylinder according to any of claims 1 to 4, **characterized in that** the housing is made of aluminium material.

6. Operating cylinder according to any of claims 1 to 5, **characterized in that** the accumulator chamber (17) of the pressure medium accumulator (16) is in constant connection with one of the two operating chambers (7, 8) divided off by the piston (6) in the piston space (5).

7. Operating cylinder according to claim 6, **characterized in that** there is fitted to the piston (6) a piston rod (12), wherein the operating chamber communicating with the accumulator chamber (17) is the operating chamber (7) on the piston rod side.

8. Operating cylinder according to claim 6 or 7, **characterized in that** a relief valve (35) is connected to the accumulator chamber (17).

9. Operating cylinder according to any of claims 6 to 8, **characterized in that** the other operating chamber (8) is connected to the pressure medium source (P) via a control valve (34) in the form of a 3/2-way valve.

10. Operating cylinder according to any of claims 1 to 9, **characterized in that** the fluid connection between the accumulator chamber or chambers (17) and the piston space (5) is a connection which can be controlled in respect of the passage cross-section.

11. Operating cylinder according to claim 10, **characterized in that** at least one control valve (27, 27'), for example a 3/2-way valve, is inserted in the fluid connection.

12. Operating cylinder according to claim 11, **characterized in that** one or both of the operating chambers (7, 8) divided off by the piston (6) in the piston space (5) communicates or communicate with the accumulator chamber (17) via a connection duct (25, 25') formed in the housing (1), wherein a control valve (27, 27') is expediently installed in the housing (1).

13. Operating cylinder according to claim 11 or 12, **characterized in that** each control valve (27,27') is installed in an end face cover (3, 4) of the housing (1).

14. Operating cylinder according to any of claims 1 to 13, **characterized in that** a pressure control valve (24) is inserted between the pressure medium accumulator (16) and the pressure medium source (P).

15. Operating cylinder according to claim 14, **characterized in that** a non-return valve (36) is connected to the pressure control valve (24) in series.

16. Operating cylinder according to claim 14 or 15, **characterized in that** the relevant valve (24, 36) is installed in the pressure medium accumulator (16) or the housing (1).

17. Operating cylinder according to any of claims 1 to 16, **characterized in that** it is part of a multiple arrangement of operating cylinders with pressure medium accumulators (16) connected in parallel, wherein all pressure medium accumulators (16) located in or on the respectively assigned operating cylinder are connected to a common pressure medium source (P).

18. Operating cylinder according to any of claims 1 to 17, **characterized in that** the pressure medium accumulator (16) has several accumulator chambers (17) separated from one another and able to provide different fluid quantities and/or different fluid pressures.

## Revendications

1. Cylindre de travail comportant un boîtier (1) dans lequel est formée une chambre de piston (5) dans laquelle se trouve un piston (6) qui peut être entraîné en un mouvement, par action d'un fluide, et comportant un accumulateur de fluide sous pression (16), réalisé en tant que constituant intégré au boîtier (1) et alimenté par une source de fluide sous pression (P), lequel accumulateur comporte au moins une chambre d'accumulation (17) qui est en liaison fluidique avec la chambre de piston (5) et qui est formée avec la chambre de piston (5) dans le boîtier (1), et qui présente une étendue longitudinale linéaire comme la chambre de piston (5), **caractérisé en ce que** la chambre de piston (5) et au moins une chambre d'accumulation (17) sont disposées côte à côte, à distance et parallèlement l'une à l'autre par rapport à l'étendue longitudinale, et se trouvent dans une portion tubulaire (2) du boîtier (1) formée par un composant extrudé, dans laquelle elles ont été formées pendant l'extrusion.

2. Cylindre de travail selon la revendication 1, **caractérisé en ce que** la chambre de piston (5) et la chambre d'accumulation (17) de l'accumulateur de fluide sous pression (16) présentent chacune une section transversale allongée, les axes longitudinaux des sections transversales s'étendant parallèlement entre eux.

3. Cylindre de travail selon la revendication 1 ou 2, **caractérisé en ce que** la chambre de piston (5) présente une section transversale aux contours elliptiques.

4. Cylindre de travail selon l'une des revendications 1 à 3, **caractérisé en ce que** la chambre d'accumulation (17) présente une section transversale aux contours rectangulaires.

5. Cylindre de travail selon l'une des revendications 1 à 4, **caractérisé en ce que** le boîtier est constitué d'une matière à base d'aluminium.

6. Cylindre de travail selon l'une des revendications 1 à 5, **caractérisé en ce que** la chambre d'accumulation (17) de l'accumulateur de fluide sous pression (16) est en liaison permanente avec l'une des deux chambres de travail (7, 8) séparées par le piston (6) dans la chambre de travail (5).

7. Cylindre de travail selon la revendication 6, **caractérisé en ce que** sur le piston (6) est disposée une tige de piston (12), la chambre de travail qui communique avec la chambre d'accumulation (17) étant la chambre de travail (7) côté tige de piston.

8. Cylindre de travail selon la revendication 6 ou 7, **caractérisé en ce qu'**une soupape de surpression (35) est raccordée à la chambre d'accumulation (17).

9. Cylindre de travail selon l'une des revendications 6 à 8, **caractérisé en ce que** l'autre chambre de travail (8) est reliée à la source de fluide sous pression (P), par une soupape de commande (34), réalisée par exemple en tant que soupape à 3/2 voies.

10. Cylindre de travail selon l'une des revendications 1 à 9, **caractérisé en ce que** la liaison fluidique entre la ou les chambres d'accumulation (17) et la chambre de piston (5) est une liaison dont la section de passage peut être commandée.

11. Cylindre de travail selon la revendication 10, **caractérisé en ce qu'**au moins une soupape de commande (27, 27'), par exemple une soupape à 3/2 voies, est montée dans la liaison fluidique.

12. Cylindre de travail selon la revendication 11, **caractérisé en ce qu'**une ou chacune des deux chambres de travail (7, 8), séparées par le piston (6) dans la chambre de piston (5), communiquent avec la chambre d'accumulation (17), par un canal de liaison (25, 25') formé dans le boîtier (1), une soupape de commande (27, 27'), avantageusement intégrée dans le boîtier (1), étant montée dans le canal de liaison (25, 25') respectif.

13. Cylindre de travail selon la revendication 11 ou 12, **caractérisé en ce que** chaque soupape de commande (27, 27') est intégrée dans un couvercle de fermeture frontal (3, 4) du boîtier (1).

14. Cylindre de travail selon l'une des revendications 1 à 13, **caractérisé en ce qu'**une soupape de régulation de pression (24) est montée entre l'accumulateur de fluide sous pression (16) et la source de fluide sous pression (P).

15. Cylindre de travail selon la revendication 14, **caractérisé en ce qu'**un clapet de non-retour (36) est monté en série avec la soupape de régulation de pression (24).

16. Cylindre de travail selon la revendication 14 ou 15, **caractérisé en ce que** la soupape ou le clapet (24, 36) concerné est intégré dans l'accumulateur de pression (16) ou dans le boîtier (1).

17. Cylindre de travail selon l'une des revendications 1 à 16, **caractérisé en ce qu'**il fait partie d'un agencement multiple, monté en parallèle, de cylindres de travail avec accumulateur de fluide sous pression (16), tous les accumulateurs de fluide sous pression (16), disposés dans ou sur le cylindre de travail correspondant, étant raccordés à une source de fluide sous pression (P) commune.

18. Cylindre de travail selon l'une des revendications 1 à 17, **caractérisé en ce que** l'accumulateur de fluide sous pression (16) comporte plusieurs chambres d'accumulation (17) séparées les unes des autres, qui peuvent mettre à disposition des quantités de fluide différentes et/ou des pressions de fluide différentes.
